# EUROPÄISCHE PATENTSCHRIFT

(11) **EP 0 160 291 B1**
(45) Veröffentlichungstag und Bekanntmachung des Hinweises auf die Patenterteilung: **25.05.1988**
(21) Anmeldenummer: 85105185.4
(22) Anmeldetag: 28.04.1985
(51) Int. Cl.: F01D 5/18

(54) **Gekühlte Turbinenschaufel**
Cooled turbine blade
Ailette refroidie de turbine

(30) Priorität: 30.04.1984 DE 3416087
(43) Veröffentlichungstag der Anmeldung: 06.11.1985
(73) Patentinhaber: Klöckner-Humboldt-Deutz Aktiengesellschaft, 51149 Köln (DE)
(72) Erfinder: Collin, Karl-Heinz, Dipl.-Ing., D-6393 Wehrheim 2 (DE)

(56) Entgegenhaltungen:
- GB-A- 774 499
- US-A- 2 873 944
- US-A- 2 888 241
- US-A- 2 921 769

## Beschreibung

Die Erfindung bezieht sich auf eine Turbinenschaufel gemäß dem Oberbegriff des Anspruchs 1.

Moderne Gasturbinentriebwerke benötigen zur Verwirklichung optimaler Arbeitsprozeßwirkungsgrade relativ hohe Gastemperaturen (Turbineneintrittstemperaturen). Die mit den vorerwähnten heißen Gasen in Berührung kommenden Bauteile, z. B. die Leit- und Laufradschaufeln des Gasturbinentriebwerks, sind daher erheblichen Beanspruchungen ausgesetzt. Im Hinblick auf die Standzeit der Schaufelblätter oder aber auch, um bei einer als gegeben angesehenen Lebensdauer der Turbinenschaufel die Turbineneintrittstemperatur im Hinblick auf die Verbesserung des Arbeitsprozeßwirkungsgrades zu erhöhen, ist es üblich, die Turbinenschaufeln in ihrem Inneren zu kühlen, wobei in den meisten Anwendungsfällen Luft als Kühlmittel herangezogen wird, die vorzugsweise an einer geeigneten Stelle des Verdichters des Gasturbinentriebwerks entnommen und durch in-' nerhalb der Schaufelblätter der Turbinenschaufel vorgesehene Kühlkanäle geleitet wird (Konvektionskühlung).

Zur Realisierung einer verbesserten inneren Konvektionskühlung sind verschiedene Verfahren bekannt. So kann beispielsweise zur Intensivierung der Kühlung der Wärmeübergang bei gleichen Kühlluftkanalquerschnitten durch eine Erhöhung des Kühlluftmassenstromes verbessert werden. Eine Erhöhung des Kühlluftmassenstromes kann allerdings den Arbeitsprozeß des Gasturbinentriebwerks negativ beeinflussen, so daß von diesem Verfahren zur Absenkung der Bauteiltemperatur in den meisten Fällen abgesehen wird.

Als weitere Möglichkeit zur Verbesserung der inneren Konvektionskühlung bietet sich eine optimierte Gestaltung oder Anordnung der Kühlkanäle an, um durch eine verbesserte Ausnutzung der Kühlluft bei gleichen Kühlluftmassenströmen die Schaufeltemperatur wirksam zu verringern. So ist es beispielsweise bekannt, durch eine geeignete Querschnittsanpassung der Kühlkanäle hohe Strömungsgeschwindigkeiten der Kühlluft zu realisieren oder aber durch Anbringung von zusätzlichen Wärmeaustauschflächen in Form von Kühlrippen, Stiften oder Noppen den Wärmeübergang und die Kühlwirkung neben einer Erhöhung der Strömungsgeschwindigkeit und Verwirbelung der Kühlluft an diesen Elementen zur Vergrößerung der Wärmeaustauschflächen den Wärmeaustausch zu verbessern. Aus der DE-A-25 26 277 ist eine innengekühlte Turbinenschaufel für Gasturbinenwerke bekannt, bei der innerhalb eines in der Turbinenschaufel vorgesehenen Hohlraumes mehrere treppenartig gestaltete und sich überlappende Einsätze als Kühlluftführungen vorgesehen sind, wobei die Kühlluft nacheinander durch mehrere Einsätze mit dazwischen liegenden Verwirbelungsund Prallflächen geführt wird. Durch diese Art der Gestaltung der Kühlluftkanäle ist zwar durchaus eine wesentlich intensivere Ausnutzung der zur Verfügung stehenden Kühlluft möglich, so erfordern jedoch die Vielzahl der treppenartig gestalteten Einsätze und deren Verbindung einen erheblichen Fertigungs- und Bauaufwand, der in den meisten Anwendungsfällen das erreichbare Betriebsergebnis nicht rechtfertigt.

Aus der gattungsgemäßen US-A-29 21 769 ist es bekannt, Drahtgewebematten zur Vergrößerung der Wärmetauschflächen in einem Kühlkanal einer Turbinenschaufel anzuordnen. Dabei sind mehrere Drahtgewebematten aufeinander geschichtet und zueinander abgestimmt fortlaufend gefaltet. Diese herstellungsaufwendig geschichteten und gefalteten Drahtgewebematten sind relativ steif und lassen sich nur schwer in die Kühlkanäle einschieben. Zudem ist der Wärmeübergang von den Kanalwandungen zu den einzelnen Drahtgewebematten ungünstig, da nur die jeweils äußeren Drahtgewebematten mit nur jeder zweiten Faltung direkten Wärmekontakt mit den Kanalwandungen haben. Insgesamt ist somit die Wärmeübergangsfläche bezogen auf die Gesamtfläche der Drahtgewebematten klein und somit der Wirkungsgrad bezüglich der Wärmeabführung gering.

Der Erfindung liegt die Aufgabe zugrunde, durch eine verbesserte Gestaltung und Anordnung der Drahtgewebematten die Kühlwirkung des zur Verfügung stehenden Kühlmediums mit möglichst einfachen Mitteln zu optimieren.

Diese Aufgabe wird dadurch gelöst, daß die Drahtgewebematte sich in Strömungsrichtung des Kühlmediums fortlaufend mehrmals gefaltet im wesentlichen wellenförmig erstreckt, wobei die Faltungsbereiche mit den Wandbereichen des Kühlkanals wärmeleitend verbunden sind und daß die zwischen den Faltungsbereichen liegenden Flächen der Drahtgewebematte vom Kühlmedium angeströmt sind. Die dermaßen erfindungsgemäße Ausgestaltung und Anordnung der Drahtgewebematte ermöglicht:
a) einen einfachen Aufbau der in die Turbinenschaufel einzusetzenden Drahtgewebematten
b) ein problemloses Einbringen der Drahgewebematten in die Turbinenschaufel.
c) eine hohe Kühlleistung der Drahtgewebematten,
d) eine Vergleichmäßigung der Schaufelblattemperaturen und
e) eine hohe Betriebssicherheit einer entspre- .chend ausgebildeten Turbinenschaufel.

Die Drahtgewebematten können innerhalb des Durchströmraumes bzw. der Kühlkanäle mehrere , in Strömungsrichtung der Kühlluft hintereinander angeordnete Drahtgewebematten sein, wobei sich jeweils einzelne Drahtgewebematten zu gegenüberliegenden Wandbereichen von Kühlkanälen erstrecken. Die Drahtgewebematten können daneben oder zusätzlich auch noch in Strömungsrichtung der Kühlluft, d. h. im wesentlichen in Längserstreckung des bzw. der Kühlkanäle, miteinander verbunden sein und die Kühlluftkanä-

le können mit an einzelnen Wandbereichen vorgesehenen Noppen oder Stiften hergestellt sein.

Die Drahtgewebematten können serienmäßig vorhandene Drahtgewebe sein, die sowohl im Drahtdurchmesser als auch in der Maschenweite im Gegensatz zu den Querschnittsabmessungen des Durchströmraumes bzw. der Kühlkanäle sehr geringe Abmessungen aufweisen, wie sie z. B. bei üblichen Filtersieben anzutreffen sind.

In Weiterbildung der Erfindung sind dabei die einzelnen Drähte der Drahtgewebematte mit den jeweiligen Bereichen der Begrenzungswand des Durchströmraumes bzw. der Kühlkanäle und auch vorzugsweise an den Kreuzungsstellen miteinander verlötet oder verschweißt. Als wärmeleitende Lötverbindung eignet sich hierzu beispielsweise ein Hartlot (z. B. Degussa-Nickelhartlot 8100 mit einer Löttemperatur von 1420 bis 1470 °K). Die Lötverbindung der Faltungsbereiche mit der Begrenzungswand ist dabei vorzugsweise so gestaltet, daß auch die sich in Längsrichtung des Kühlkanals erstreckenden Drähte von der wärmeleitenden Lötverbindung des Faltungsbereiches erfaßt sind, um auch die Längsdrähte zur Kühlung und Vergleichroäßigung an diesen Stellen heranzuziehen.

Durch die im wesentlichen handelsübliche und separat herzustellende Drahtgewebematte ist der Fertigungsaufwand trotz der wesentlich intensiveren Ausnutzung der zur Verfügung stehenden Kühlluft weit vereinfacht, indem die gießtechnischen Anforderungen bei der erfindungsgemäßen Turbinenschaufel (z. B. Entfall von besonderen Kernen für die Elemente) erheblich verringert sind. Bei der erfindungsgemäßen Turbinenschaufel kann die Drahtgewebematte in eine sich vom Durchströmraum bis zu einer Außenfläche erstreckende Öffnung geführt werden und danach durch Lötung oder Schweißung mit der Begrenzungswand der Kühlkanäle verbunden werden. Vor der Faltung der Drahtgewebematte ist diese vorzugsweise in den. Faltungsbereichen mit Löt-oder Schweißpunkten zu versehen, wodurch einerseits die Faltung vereinfacht wird und andererseits auch sichergestellt ist, daß die in Strömungsrichtung längs verlaufenden Drähte zur Wärmeübertragung mit herangezogen werden können.

Zur weiteren Erläuterung der Erfindung wird auf die in den Zeichnungen schematisch dargestellten Ausführungsbeispiele der erfindungsgemäßen Turbinenschaufel verwiesen. In den Zeichnungen sind nur die zum unmittelbaren Verständnis dargestellten Ausschnitte der innen gekühlten Turbinenschaufel dargestellt. Es zeigen :
Fig. 1 ein erstes Ausführungsbeispiel einer innen gekühlten Turbinenschaufel mit axialer Kühlluftführung ;
Fig. 2 einen vergrößerten Ausschnitt A der Drahtgewebematte nach dem Ausführungsbeispiel der Turbinenschaufel der Fig. 1 ;
Fig. 3 ausschnittsweise die Drahtgewebematte in Strömungsrichtung der Kühlluft entsprechend der Schnittlinien 111-111 in Fig. 1 ;
Fig. 4 ein Ausführungsbeispiel der erfindungsgemäßen Turbinenschaufel mit radialer Kühlluftführung in einer schematischen Querschnittsdarstellung.

In den Fig. 1 bis 4 sind grundsätzlich gleichwirkende Teile mit gleichen Bezugsziffern versehen. Das Schaufelblatt 1 der Turbinenschaufel einer Radial- oder Axialturbine für Gasturbienentriebwerke weist in dem Ausführungsbeispiel nach Fig. 1 Kühlkanäle 2 auf, die von an geeigneter Stelle des nicht gezeigten Verdichters des Gasturbinentriebwerks entnommener Kühlluft in axialer Richtung durchströmt werden (Pfeile 2a). Innerhalb der Kühlkanäle 2 sind die gefalteten und sich kreuzenden Elemente 3 zur Vergrößerung der Wärmeaustauschfläche angeordnet. Die Elemente 3 sind Drähte einer Drahtgewebematte 4, die mit mehreren Faltungsbereichen 5 sich im wesentlichen wellenartig in Strömungsrichtung 2a der Kühlluft erstreckt.

Der vergrößerte Ausschnitt A (Fig. 2) der Drahtgewebematte 4 des Ausführungsbeispiels derTurbinenschäufel nach Fig. 1 und die Ansicht in Strömungsrichtung 2 a entsprechend der Schnittlinie III-III der Fig. 1 (Fig. 3) verdeutlichen die Gestaltung und Anordnung der Drahtgewebematte 4 innerhalb der Kühlluftkanäle 2. Die Drahtgewebematte 4 erstreckt sich einstückig im wesentlichen wellenartig innerhalb der Kühlkanäle 2 und durchsetzt quer zur Strömungsrichtung 2 a der Kühlluft vollständig die Kühlkanäle 2. Die quer zur Strömungsrichtung 2a der Kühlluft verlaufenden Elemente beziehungsweise Drähte 3 sind jeweils zur besseren Wärmeleitung mit den wellenartig in Längsrichtung der Kühlkanäle 2 verlaufenden Längsdrähten verbunden. Die Drahtgewebematte 4 ist mit gegenüberliegenden Begrenzungswänden 6 durch eine wärmeleitende Lötverbindung 9 verbunden.

In dem Ausführungsbeispiel nach Fig. 4 ist die Drahtgewebematte 4 in analoger Weise gestaltet wie in dem Ausführungsbeispiel nach Fig. 1 mit in Strömungsrichtung der Kühlluft sich wellenartig erstreckenden Verlauf, wobei sich in diesem Ausführungsbeispiel die Drahtgewebematte 4 über die gesamte Länge des im wesentlichen radial gerichteten Kühlluftkanals der Turbinenschaufel (Durchströmraum 10) erstreckt.

## Patentansprüche

1. Turbinenschaufel eines Gasturbinentriebwerkes, die in ihren Schaufelblättern (1) zumindest einen als Durchströmraum (10) ausgebildeten Kühlkanal (2) für ein Kühlmedium aufweist, wobei innerhalb des Durchströmraumes (10) als zumindest eine Drahtgewebematte (4} ausgebildete Elemente (3) zur Vergrößerung der Wärmetauschfläche vorgesehen sind, wobei die Elemente (3) zur Vergrößerung der Wärmetauschfläche einander kreuzen und an ihren Kreuzungsstellen miteinander in wärmeleitender Verbindung stehen und sich zu verschiedenen Wandbereichen (6) des Durchströmraumes (10) erstrecken, dadurch gekennzeichnet, daß die Drahtgewebematte (4) sich in Strömungsrichtung (2a) des Kühlmediums fortlaufend mehrmals gefaltet im wesentlichen wellenförmig erstreckt, wobei die Faltungsbereiche (5) mit den Wandbreichen (6) wärmeleitend verbunden sind und daß die zwischen den Faltungsbereichen (5) liegenden Flächen der Drahtgewebematte (4) vom Kühlmedium angeströmt sind.

2. Turbinenschaufel nach Anspruch 1, dadurch gekennzeichnet, daß die Faltungsbereiche (5) der Drahtgewebematte (4) mit der Begrenzungswand (6) des Durchströmraumes (10) bzw. der Kühlkanäle (2) verlötet oder verschweißt sind.

3. Turbinenschaufel nach einem der Ansprüche 1 oder 2, dadurch gekennzeichnet, daß die Schaufelblätter einen sich vom Durchströmraum (10) bis zu einer Außenfläche erstreckende Öffnung zur Einführung der Drahtgewebematte (4) aufweisen, die nach Anbringung der Drahtgewebematte (4) verlötet ist.

## Claims

1. A turbine rotor for a gas turbine engine, the rotor being provided with blades (1) each enclosing at least one cooling duct (2) constructed as a flow chamber (10) for a coolant, in which, for the purpose of enlarging the heat-exchanging surface, elements (3) formed by at least one wiremesh mat (4) are arranged within the flow chamber (10), and in which the elements (3) for enlarging the heat-exchanging surface intersect one another, are heat-conductingly connected at their intersections and extend to different regions of the wall (6) of the flow chamber (10), characterized in that the wiremesh mat (4) is continuously and repeatedly folded and extends substantially undulatingly along the coolant's direction (2a) of flow, that the folded regions (5) are heat-conductingly connected to said wall regions (6), and in that the coolant is directed to flow against the wiremesh mat's (4) surface sections disposed between the folded regions (5).

2. A turbine rotor according to claim 1, characterized in that the folded regions (5) of the wiremesh mat (4) are soldered or welded to the boundary wall (6) of the flow chamber (10) and, respectively, to that of the cooling ducts (2).

3. A turbine rotor according to claim 1 or claim 2, characterized in that each of the blades is provided with an aperture extending from the flow chamber (10) to an external wall and serving for the insertion of the wiremesh mat (4), and in that the aperture is soldered after the wiremesh mat (4) has been fitted.

## Revendications

1. Ailette de turbine d'un mécanisme de turbine à gaz, présentant dans ses pales d'ailette (1) au moins un canal de refroidissement (2), formé pour un moyen de refroidissement en tant qu'espace (10) traversé par le flux, dans laquelle, à l'intérieur de l'espace (10) traversé par le flux sont prévus des éléments (3) formés d'au moins un tissu de toile métallique (4), pour l'augmentation de la surface d'échange thermique, dans laquelle les éléments (3) pour l'augmentation de la surface d'échange thermique sont croisés les uns avec les autres, et sont liés à leurs endroits de croisement les uns avec les autres par une liaison conductrice de la chaleur, et s'étendent jusqu'aux différentes régions des parois (6) de l'espace (10) traversé par le flux, caractérisée en ce que le tissu de toile métallique (4) s'étend dans la direction (2a) du flux du moyen de refroidissement, de façon continue, plusieurs fois plié et essentiellement sous forme ondulée, dans laquelle les régions de pliage (5) sont reliées aux parois (6) par une liaison conductrice de la chaleur, et en ce que les surfaces du tissu de toile métallique (4) se trouvant entre les régions de pliage (5) sont traversées par le flux du moyen de refroidissement.

2. Ailette de turbine selon la revendication 1, caractérisée en ce que les régions de pliage (5) du tissu de toile métallique (4) sont brasées ou soudées avec la paroi de limitation (6) de l'espace (10) traversé par le flux ou des canaux de refroidissement -(2).

3. Ailette de turbine selon les revendications 1 ou 2, caractérisée en ce que les pales d'ailette présentent une ouverture s'étendant depuis l'espace (10) traversé par le flux jusqu'à une surface extérieure, pour l'introduction du tissu de toile métallique (4), lequel est brasé après sa mise en place.
